# EUROPÄISCHE PATENTSCHRIFT

(11) **EP 4 378 854 B1**
(45) Veröffentlichungstag und Bekanntmachung des Hinweises auf die Patenterteilung: **29.04.2026**
(21) Anmeldenummer: 23213208.4
(22) Anmeldetag: 30.11.2023
(51) Int. Cl.: B65D 51/28, B65D 41/04

(54) **VERPACKUNGSEINHEIT**
PACKAGING UNIT
UNITÉ D'EMBALLAGE

(30) Priorität: 02.12.2022 CH 14442022
(43) Veröffentlichungstag der Anmeldung: 05.06.2024
(73) Patentinhaber: ALPLA Werke Alwin Lehner GmbH & Co. KG, 6971 Hard (AT)
(72) Erfinder: Martin, David, 96337 Ludwigsstadt (DE)
(74) Vertreter: Swisspat Riederer Hasler Patentanwälte AG

(56) Entgegenhaltungen:
- WO-A1-2020/187557
- KR-Y1- 200 393 645
- US-A1- 2009 294 452
- US-A1- 2017 000 691
- US-A1- 2022 119 175
- US-B2- 7 296 700

## Beschreibung

Die Erfindung betrifft eine Verpackungseinheit gemäß dem Oberbegriff von Anspruch 1. Derartige Verpackungseinheiten sind bekannt im Bereich der Verpackung von Medikamenten oder auch Nahrungsergänzungsmitteln. Typischerweise bestehen diese Verpackungseinheiten aus einem ersten Behälter zur Aufnahme von rieselfähigen oder flüssigen Füllgütern, der mit einer Verschlusskappe verschlossen ist und einem zweiten Behälter zur Aufnahme von Pillen, Tabletten oder vergleichbaren pillenartigen Füllgütern. Die Kombination der beiden Füllgüter in einer Verpackungseinheit ist insbesondere für den Fall gedacht, an dem die Füllgüter eine bestimmte Dosierung für einen bestimmten Zeitraum darstellen, also beispielsweise, wenn diese als Tagesdosis pro Verpackungseinheit abgepackt werden.

In der Regel ist der erste Behälter als Flasche ausgebildet, welche mit Nährstoffen oder Medikamenten in flüssiger Form befüllt ist. Der zweite Behälter bildet den Aufnahmeraum zur Aufnahme von Nährstoffen oder Medikamenten in Pillen- oder Tablettenform und ist so ausgeführt, dass die Verschlusskappe zur Gänze vom zweiten Behälter übergriffen ist. Nachteil derartiger am Markt befindlicher Verpackungseinheiten ist, dass die beschriebene Ausführungsform bedingt, dass viel Kunststoffmaterial für ihre Herstellung benötigt wird. Verpackungseinheiten aus dem Stand der Technik sind in der US 2022/0119175 A1 und der

WO 2020/187557 A1,die eine Verpackungseinheit gemäß dem Oberbegriff von Anspruch 1 offenbart, beschrieben.

Aufgabe der Erfindung

Die Aufgabe der vorliegenden Erfindung ist darin zu sehen, dass eine Verpackungseinheit für unterschiedliche Füllgüter geschaffen werden soll, die einfach und komfortabel für einen Anwender benutzbar ist. Eine weitere Aufgabe der vorliegenden Erfindung ist darin zu sehen, dass eine Verpackungseinheit für unterschiedliche Füllgüter geschaffen werden soll, die verglichen mit bekannten Verpackungseinheiten dieser Art kostengünstiger herstellbar ist.

### Beschreibung

Diese Aufgaben werden für eine Verpackungseinheit gemäß Oberbegriff des Anspruchs 1 dadurch gelöst, dass die Verschlusskappe als Schraubverschluss ausgebildet ist und dass die Verschlusskappe und zweiter Behälter drehfest miteinander verbunden sind, sodass ein Drehmoment, welches auf den zweiten Behälter aufgebracht wird, auf die Verschlusskappe übertragen wird. Hierdurch wird ein vergrößerter Griffbereich, gebildet aus Verschlusskappe und zweitem Behälter, zum Öffnen der Verschlusskappe geschaffen, was dem Anwender das Öffnen und Verschließen erleichtert. Sofern die Verschlusskappe und der zweite Behälter leicht voneinander getrennt werden können, hat ein Anwender auch nach Belieben die Möglichkeit Tabletten, Pillen, Dragees oder dergleichen aus dem montierten oder abgenommenen zweiten Behälter zu konsumieren. Durch die erfindungsgemäße Ausgestaltung wird außerdem ein schlankes Design möglich, welches Einsparungen durch Reduzierung des Materialbedarfs für die Herstellung der Teile der Verpackungseinheit ermöglicht.

In die erfindungsgemäße Verpackungseinheit sind Verschlusskappe und der zweite Behälter als zwei separate Teile hergestellt, wobei die Verschlusskappe und der zweite Behälter jeweils wenigstens ein Befestigungselement aufweist, die zum Verbinden der beiden Teile miteinander in Eingriff gebracht sind. Hierdurch ist es möglich, dass der erste Behälter auf einer herkömmlichen Füllanlage befüllt und verschlossen wird und dass der zweite Behälter auf einer zweiten, separaten Anlage befüllt und verschlossen wird. Diese Befüllvorgänge können unabhängig voneinander durchgeführt werden. Erst bei Bedarf werden der erste und der zweite Behälter zusammengeführt und miteinander verbunden und können so an Kunden ausgeliefert werden.

Es kann bei der erfindungsgemäßen Verpackungseinheit vorgesehen sein, dass eine unlösbare Verbindung zwischen dem zweiten Behälter und der Verschlusskappe des ersten Behälters realisiert ist. Hierbei ist unter unlösbarer Verbindung zu verstehen, dass die Verbindung von einem Anwender nicht ohne Zuhilfenahme eines Werkzeuges gelöst werden kann und/oder dass die Verbindung nicht zerstörungsfrei gelöst werden kann. Dies ist von Bedeutung, wenn unterschiedliche, aber zusammengehörige Produkte in einer Verpackungseinheit zur Verfügung gestellt werden sollen.

In die erfindungsgemäße Verpackungseinheit ist die Verschlusskappe als Schraubverschluss ausgebildet ist, wobei die Verschlusskappe und der zweite Behälter drehfest miteinander verbunden sind, sodass ein Drehmoment, welches auf den zweiten Behälter aufgebracht wird auf die Verschlusskappe übertragen wird. Somit kann ein Benutzer, der den Schraubverschluss öffnen will, sowohl die Verschlusskappe oder den zweiten Behälter greifen, um den Schraubverschluss durch Drehen zu öffnen. Hierzu kann der Aufnahmeraum als konzentrisch zum Mantelteil angeordneter Rücksprung ausgebildet sein, wobei an den Seitenwänden des Rücksprungs Rippen ausgebildet sind, die korrespondierend zu Rippen des Befestigungselementes ausgerichtet sind, wobei diese Rippen auf der Außenseite eines einstückig und konzentrisch an der Bodenseite des zweiten Behälters angeformten Ringes angeordnet sind. Die Rippen an der Außenseite des Ringes und die Rippen an der Seitenwand des Rücksprungs sind korrespondierend zueinander ausgerichtet und bilden eine Art Verzahnung miteinander. Beispielsweise hierdurch kann gewährleistet werden, dass ein Drehmoment, welches auf den zweiten Behälter aufgebracht wird, auf die Verschlusskappe übertragen wird.

Bei der erfindungsgemäßen Verpackungseinheit weist die Verschlusskappe, die aus einem Mantelteil und einem Deckelteil gebildet ist, im Deckelteil einen Aufnahmebereich auf, in den wenigstens ein Befestigungselement des zweiten Behälters eingreift. Diese Ausnehmung kann als konzentrisch zum Mantelteil angeordneten Rücksprung ausgebildet sein, wobei mit diesem ein einstückig und konzentrisch an der Bodenseite des zweiten Behälters angeformter Ring verpresst ist. Auf diese Weise wird ein Presssitz zwischen Aufnahmebereich und Befestigungselement realisiert, um zwischen zweiten Behälter und Verschlusskappe einen Presspassung zu bilden. In vorteilhafter Weise kann hierzu am Grund des Rücksprungs eine umlaufende Nut ausgebildet sein, in die das freie Ende des Ringes eingreift.

In einer alternativen Ausführungsform der erfindungsgemäßen Verpackungseinheit kann die Verbindung zwischen zweitem Behälter und Verschlusskappe mittels einer Schnappverbindung erfolgen. Hierzu kann am freien Ende des Ringes eine erste Wulst oder Kerbe angeformt sein, die mit einem korrespondierenden Schnappelement zusammenwirkt, wobei diese Schnappelement in der umlaufenden Nut ausgebildet ist. Insbesondere kann diese Schnappverbindung in vorteilhafter Weise realisiert sein durch einerseits eine erste Wulst am freien Ende des Ringes und durch andererseits als Kerbe ausgeführtes korrespondierendes Schnappelement oder im umgekehrten Fall durch einerseits eine Kerbe am freien Ende des Ringes und durch andererseits als zweite Wulst ausgebildetes korrespondierendes Schnappelement.

In einer bevorzugten Ausführungsform der Erfindung kann der erste Behälter als Flasche und der zweite Behälter als Becher ausgeführt sein. Der Becher kann mittels einer Siegelfolie verschlossen sein. Damit der Inhalt des Bechers für einen Konsumenten wahrnehmbar ist, kann der Becher aus transparentem Kunststoffmaterial hergestellt sein.

Insbesondere die Verschlusskappe soll mit einer Erstöffnungsgarantie versehen sein. Hierzu kann ein sogenanntes Garantieband vorgesehen sein, welches mit dem freien Ende des Mantelteils der Verschlusskappe über Sollbruchstege verbunden ist.

Um gesetzliche Vorschriften betreffend Verpackungsmaterialien einzuhalten, kann es notwendig sein, die Verschlusskappe am ersten Behälter unverlierbar zu befestigen. Diese Befestigung muss hierbei gewährleisten, dass die Verschlusskappe auch dann, wenn diese von der Ausgießöffnung abgenommen ist, immer noch mit dem Behälter verbunden bleibt. Die kann mittels speziell vorgesehener Haltbänder erfolgen. Wenigstens ein solches Halteband kann zwischen dem freien Ende des Mantelteils und dem Garantieband angeordnet sein, wobei das Halteband einerseits über Sollbruchstege mit dem Mantelteil der Verschlusskappe und andererseits über Sollbruchstege mit dem Garantieband verbunden sein kann. Das Halteband erstreckt sich hierbei nicht über den gesamten Umfang des Garantiebandes, sondern nur über einen Teilbereich des Umfangs. Hierzu wird beispielhaft auf die Schweizer Patentanmeldung mit der Anmeldenummer CH 00663/21 verwiesen.

Um den Kunststoffmaterialbedarf bei der Herstellung der erfindungsgemäßen weiter zu optimieren, kann in einer weiteren Ausführungsform der Behälterkörper des ersten Behälters und der zweite Behälter sowie die Verschlusskappe jeweils eine zylinderförmig ausgestaltete Mantelfläche aufweisen, wobei der zweite Behälter und die Verschlusskappe in etwa jeweils den gleichen Außendurchmesser aufweisen und der Außendurchmesser des Behälterkörpers gleich oder größer ist wie die Außendurchmesser des zweiten Behälter bzw. die Verschlusskappe. Unter in etwa gleichen Durchmessern ist für die Zwecke dieser Erfindung eine Differenz in der Länge der Durchmesser von 0 bis 1 mm zu verstehen bei einem Volumen des Behälterkörpers von 10 bis 50 ml.

In einer weiteren Ausführungsform der Erfindung können an der Außenseite der Verschlusskappe und an der Außenseite des zweiten Behälters Rippen angeformt sein.

Weitere Vorteile und Merkmale ergeben sich aus der nachfolgenden Beschreibung eines Ausführungsbeispiels der Erfindung unter Bezugnahme auf die nachfolgend beschriebenen Darstellungen. Es zeigen in nicht maßstabsgetreuer Darstellung:
- Figur 1: eine axonometrische Ansicht einer erfindungsgemäßen Verpackungseinheit in zusammengebautem Zustand bestehend aus einem ersten und zweiten Behälter sowie einer Verschlusskappe;
- Figur 2: einen Schnitt durch die axonometrische Ansicht der Verpackungseinheit gemäß Figur 1;
- Figur 3: eine axonometrische Ansicht des zweiten Behälters der Verpackungseinheit gemäß Figur 1;
- Figur 4: eine axonometrische Ansicht der Verschlusskappe der Verpackungseinheit gemäß Figur 1;
- Figur 5: eine weitere axonometrische Ansicht der Verschlusskappe gemäß Figur 4;
- Figur 6: eine axonometrische Ansicht des ersten Behälters der Verpackungseinheit gemäß Figur 1.

In Figur 1 ist eine Verpackungseinheit gezeigt, welche gesamthaft mit dem Bezugszeichen 1 bezeichnet ist. Die Verpackungseinheit besteht aus einem ersten Behälter 10, aus einem zweiten Behälter 20 und einer Verschlusskappe 30. Der erste Behälter 10 ist als Flasche ausgeführt und weist einen Behälterkörper 11 und eine Ausgießöffnung 12 auf. Der Behälterkörper 11 bildet einen ersten Aufnahmeraum 13. An der Außenseite der Ausgießöffnung 12 befindet sich ein Schraubgewinde 14. Unterhalb des Schraubgewindes befindet sich ein Garantiering 15. Dieser Garantiering stellt in Verbindung mit dem Garantieband 37 die Erstöffnungsgarantie sicher.

Diese wird dadurch gewährleistet, dass zum Verschließen der Ausgießöffnung 12 die Verschlusskappe 30 auf die Ausgießöffnung 12 aufgeschraubt oder aufgeprellt wird. Hierdurch verkeilen sich Sicherungselemente, welche and der Innenseite des Garantieringes angebracht sind an der Unterseite des Garantieringes 37. Beim Aufschrauben der Verschlusskappe 30 verhindert diese Verkeilung, dass der Garantiering 15 die durch den Schraubvorgang bedingte Vertikalbewegung der Verschlusskappe mitmachen kann und die Sollbruchstege 38, über die der Garantiering 15 mit dem Mantelteil 31 der Verschlusskappe 30 verbunden ist, brechen auf. An den gebrochenen Sollbruchstegen ist somit erkennbar, dass bereits eine Öffnung erfolgt ist.

In einem Bereich des Garantiebands 37 ist Platz geschaffen, um ein Halteband 41 unterzubringen. Dieses Halteband 41 ist ebenfalls mittelts Sollbruchstegen 38 einerseits mit dem Garantieband 37 und andererseits mit dem Mantelteil 31 verbunden. Außerdem besteht eine erste Anbindung 42 zwischen Mantelteil 31 und Halteband 41 und eine zweite Anbindung 43 zwischen Garantieband 37 und Halteband 41. Nachdem das Garantieband 37 am Garantiring verkeilt angeordnet ist und das Garantieband nicht abnehmbar ist, ist die Verschlusskappe 30 unverlierbar über das Halteband 41 mit dem ersten Behälter 10 verbunden und zwar selbst dann, wenn die Verschlusskappe 30 vom ersten Behälter 10 abgeschraubt wurde.

In Figur 4 ist nur die Verschlusskappe 30 dargestellt. Die Verschlusskappe 30 besteht aus einem Deckelteil 32 an das sich ein Mantelteil 31 anschließt. In Figur 4 sind weiters das Halteband 41 und das Garantieband 37 gut erkennbar. An der Innenseite des Mantelteils 31 befindet sich ein nicht dargestelltes Gewinde, welches mit dem Schraubgewinde zusammenwirken kann. Das Deckelteil 32 weist einen Aufnahmebereich auf, der dafür vorgesehen ist, Befestigungselemente, die an den zweiten Behälter 20 angeformt sind, aufzunehmen. Dieser Aufnahmebereich ist als konzentrischer Rücksprung 33 ausgeführt und weist am Grund des Rücksprungs eine umlaufende Nut 34 auf. An der inneren Seitenwand der Nut 34 ist eine zweite Wulst 35 ausgebildet. Diese zweite Wulst 35 kann umlaufend oder mehrfach unterbrochen ausgebildet sein.

In der Figur 3 ist der zweite Behälter 20 gezeigt, der als Becher ausgeführt ist. Der Becher weist einen zweiten Aufnahmeraum 21 auf und kann mit einer nicht dargestellten Siegelfolie verschlossen werden. Auf seiner Bodenseite 22 ist konzentrisch ein Befestigungselement angeformt. In Figur 2 ist dieses Befestigungselement dargestellt, wie es in den Rücksprung 33 eingreift. Das Befestigungselement ist im vorliegenden Ausführungsbeispiel als Ring 23 ausgebildet. An der Innenseite des Ringes befindet sich eine umlaufende oder auch eine umlaufende aber mehrfach unterbrochene erste Wulst 24. Durch diese erste Wulst 24 und die zweite Wulst 35 ist eine sehr starke Presspassung zwischen den zweitem Behälter 20 und der Verschlusskappe 30 im Bereich der Nut 34 und dem freien Ende 25 des Ringes 23 gebildet.

Alternativ zu Presspassung kann die Verbindung zwischen zweitem Behälter 20 und der Verschlusskappe 30 im Bereich des Rücksprungs 33 und des Rings 23 auch als eine Schnappverbindung (nicht dargestellt) ausgebildet sein.

Der Ring 23 ist an seiner Außenseite mit ersten Rippen 26 versehen. Ebenso sind an die Seitenwände des Rücksprungs 33 zweite Rippen 39 angeformt. Die ersten Rippen 26 und die zweiten Rippen 39 bilden eine Art Verzahnung, wenn der Ring 23 in Eingriff mit dem Rücksprung 33 ist. Diese Verzahnung stellt neben anderen Maßnahmen, wie Presspassung oder entsprechende Ausgestaltung der Schnappverbindung, sicher, dass ein auf den zweiten Behälter aufgebrachtes Drehmoment auf die die Verschlusskappe übertragen wird.

An der Außenseite des zweiten Behälters 20 und der Verschlusskappe 30 befinden sich vertikal ausgerichtete erste bzw. zweite Außenrippen 27 bzw. 40. Insbesondere aus gestalterischen Gründen ist die Anzahl der ersten und zweiten Rippen 27, 40 gleich groß.

Der zweite Behälter 20 ist bevorzugt aus transparentem Material, insbesondere Polypropylen hergestellt. Ebenso können die Verschlusskappe und der erste Behälter besteht aus Polypropylen hergestellt sein. Das Material kann aber kundenspezifisch und auch funktionsoptimiert angepasst werden.

### Legende

- 1: Verpackungseinheit
- 10: erster Behälter
- 11: Behälterkörper
- 12: Ausgießöffnung
- 13: erster Aufnahmeraum
- 14: Schraubgewinde
- 15: Garantiering
- 20: zweiter Behälter
- 21: zweiter Aufnahmeraum
- 22: Bodenseite
- 23: Ring
- 24: Erste Wulst
- 25: freies Ende
- 26: Erste Rippen
- 27: Erste Außenrippen
- 30: Verschlusskappe
- 31: Mantelteil
- 32: Deckelteil
- 33: Rücksprung
- 34: Nut
- 35: Zweite Wulst
- 37: Garantieband
- 38: Sollbruchstege
- 39: Zweite Rippen
- 40: Zweite Außenrippen
- 41: Halteband
- 42: erste Anbindung
- 43: zweite Anbindung

## Patentansprüche

1. Verpackungseinheit (1) aufweisend
- einen ersten Behälter (10) zur Aufnahme von rieselfähigen oder flüssigen Füllgütern mit einem Behälterkörper (11) und einer Ausgießöffnung (12) der einen ersten Aufnahmeraum (13) bildet,
- eine Verschlusskappe (30) zum Verschließen der Ausgießöffnung (12) und
- einen zweiten Behälter (20) zur Aufnahme von Tabletten, Pillen oder pillenartigen Füllgütern, der einen zweiten Aufnahmeraum (21) bildet,
wobei die Verschlusskappe (30) als Schraubverschluss ausgebildet ist, wobei die Verschlusskappe (30) und der zweite Behälter (20) konfiguriert sind, dass sie drehfest miteinander verbunden sind, sodass ein Drehmoment, welches auf den zweiten Behälter (20) aufgebracht wird, auf die Verschlusskappe (30) übertragen wird,
wobei
die Verschlusskappe (30) ein Mantelteil (31) und ein Deckelteil (32) aufweist, und dass das Deckelteil (32) einen Aufnahmebereich aufweist, der konfiguriert ist, dass in ihn wenigstens ein Befestigungselement des zweiten Behälters (20) eingreift, wobei der Aufnahmebereich durch einen konzentrisch zum Mantelteil (31) angeordneten Rücksprung (33) gebildet ist,
**dadurch gekennzeichnet,**
- **dass** mit dem Rücksprung (33) ein einstückig und konzentrisch an der Bodenseite (22) des zweiten Behälters (20) angeformter Ring (23) verpresst ist, um zwischen zweiten Behälter (20) und Verschlusskappe (30) einen Presspassung zu bilden, oder
- **dass** mit dem Rücksprung ein einstückig und konzentrisch an der Bodenseite (22) des zweiten Behälters (20) angeformter Ring (23) verschnappt wird, um zwischen zweiten Behälter (20) und Verschlusskappe (30) eine Schnappverbindung zu bilden, oder
- **dass** an den Seitenwänden des Rücksprungs (33) zweite Rippen (39) ausgebildet sind, die korrespondierend zu ersten Rippen (26) des Befestigungselementes ausgerichtet sind, wobei diese ersten Rippen (26) auf der Außenseite eines einstückig und konzentrisch an der Bodenseite (22) des zweiten Behälters (20) angeformten Ringes (23) angeordnet sind.

2. Verpackungseinheit nach Anspruch 1,
**dadurch gekennzeichnet, dass**
die Verschlusskappe (30) und der zweite Behälter (20) als zwei separate Teile hergestellt sind, wobei die Verschlusskappe (30) und der zweite Behälter (20) jeweils wenigstens ein Befestigungselement aufweisen, die zum Verbinden der beiden Teile miteinander in Eingriff gebracht sind.

3. Verpackungseinheit nach Anspruch 1 oder 2,
**dadurch gekennzeichnet, dass**
der zweite Behälter (20) mit der Verschlusskappe (30) unlösbar verbunden ist, nämlich wobei die Verbindung konfiguriert ist, dass sie von einem Anwender nicht ohne Zuhilfenahme eines Werkzeuges gelöst werden kann und/oder dass sie nicht zerstörungsfrei gelöst werden kann.

4. Verpackungseinheit nach einem der vorhergehenden Ansprüche,
**dadurch gekennzeichnet, dass**
am Grund des Rücksprungs (33) eine umlaufende Nut (34) ausgebildet ist, in die das freie Ende (25) des Ringes (23) eingreift, für den Fall, dass die Verpackungseinheit (1) konfiguriert ist, dass mit dem Rücksprung (33) der einstückig und konzentrisch an der Bodenseite (22) des zweiten Behälters (20) angeformte Ring (23) verpresst ist, um zwischen zweiten Behälter (20) und Verschlusskappe (30) die Presspassung zu bilden.

5. Verpackungseinheit nach einem der vorhergehenden Ansprüche,
**dadurch gekennzeichnet, dass**
am freien Ende (25) des Ringes (23) eine erste Wulst (24) oder eine Kerbe angeformt ist, die mit einem korrespondierenden Schnappelement zusammenwirkt, welches in der umlaufenden Nut (34) ausgebildet ist, für den Fall, dass die Verpackungseinheit (1) konfiguriert ist, dass mit dem Rücksprung der einstückig und konzentrisch an der Bodenseite (22) des zweiten Behälters (20) angeformte Ring (23) verschnappt wird, um zwischen zweiten Behälter (20) und Verschlusskappe (30) die Schnappverbindung zu bilden.

6. Verpackungseinheit nach dem Anspruch 5,
**dadurch gekennzeichnet, dass**
das korrespondierende Schnappelement für den Fall, dass am freien Ende (25) des Ringes (23) die erste Wulst (24) angeformt ist, als Kerbe ausgebildet ist und für den Fall, dass am freien Ende (25) des Ringes (23) die umlaufende Kerbe angeformt ist, als zweite Wulst (35) ausgebildet ist, wobei die Schnappelemente umlaufend ausgeführt sind.

7. Verpackungseinheit nach einem der vorhergehenden Ansprüche,
**dadurch gekennzeichnet, dass**
der erste Behälter (10) als Flasche ausgeführt ist.

8. Verpackungseinheit nach einem der vorhergehenden Ansprüche,
**dadurch gekennzeichnet, dass**
der zweite Behälter (20) als Becher ausgeführt ist.

9. Verpackungseinheit nach einem der vorhergehenden Ansprüche,
**dadurch gekennzeichnet, dass**
der zweite Behälter (20) aus transparentem Material hergestellt und mit einer Siegelfolie verschlossen ist.

10. Verpackungseinheit nach einem der vorhergehenden Ansprüche,
**dadurch gekennzeichnet, dass**
dass das freie Ende des Mantelteils (31) der Verschlusskappe (30) über Sollbruchstege (38) mit einem Garantieband (37) verbunden ist.

11. Verpackungseinheit nach einem der vorhergehenden Ansprüche,
**dadurch gekennzeichnet, dass**
das zwischen dem freien Ende des Mantelteils (31) und dem Garantieband (37) bereichsweise wenigstens ein Halteband (41) angeordnet ist, dass einerseits über Sollbruchstege (38) mit dem Mantelteil (31) und andererseits über Sollbruchstege (38) mit dem Garantieband (37) verbunden ist.

12. Verpackungseinheit nach einem der vorhergehenden Ansprüche,
**dadurch gekennzeichnet, dass**
der Behälterkörper (11) des ersten Behälters (10) und der zweite Behälter (20) sowie die Verschlusskappe (30) jeweils eine zylinderförmig ausgestaltete Mantelfläche aufweisen, wobei wenigstens der zweite Behälter (20) und die Verschlusskappe (30) in etwa jeweils den gleichen Außendurchmesser aufweisen und der Behälterkörper (11) einen Außendurchmesser aufweist, der gleich oder größer ist wie der Außendurchmesser der Verschlusskappe (30).

13. Verpackungseinheit nach einem der vorhergehenden Ansprüche,
**dadurch gekennzeichnet, dass**
an der Außenseite der Verschlusskappe (30) und an der Außenseite des zweiten Behälters (20) erste bzw. zweite Außenrippen (27, 40) angeformt sind.

## Claims

1. Packaging unit (1), comprising:
- a first container (10) configured for receiving free-flowing or liquid materials and comprising a container body (11) and a pouring opening (12) that forms a first receiving space (13),
- a sealing cap (30) for sealing the pouring opening (12), and
- a second container (20) for receiving tablets, pills or pill-like materials, that forms a second receiving space (21),
wherein the sealing cap (30) is configured as a screw closure, wherein the sealing cap (30) and the second container (20) are configured so that they are connected to one another in a rotationally fixed manner, such that a torque which is applied to the second container (20) is transmitted to the sealing cap (30),
wherein the sealing cap (30) comprises a shell part (31) and a lid part (32) and the lid part (32) has a receiving region which is configured so that at least one fastening element of the second container (20) engages therein, wherein the receiving region is formed by a recess (33) arranged concentrically to the shell part (31), **characterized in**
- **that** a ring (23) formed integrally and concentrically formed on the bottom side (22) of the second container (20) is pressed with the recess (33) in order to form an interference fit between the second container (20) and the sealing cap (30) or
- **that** a ring (23) formed integrally and concentrically on the bottom side (22) of the second container (20) is snapped together with the recess in order to form a snap connection between the second container (20) and the sealing cap (30) or
- **that** second ribs (39) are formed on the side walls of the recess (33) which are aligned correspondingly to first ribs (26) of the fastening element, wherein these first ribs (26) are arranged on the outer side of a ring (23) formed integrally and concentrically on the bottom side (22) of the second container (20).

2. Packaging unit according to Claim 1, **characterized in that** the sealing cap (30) and the second container (20) are produced as two separate parts, wherein the sealing cap (30) and the second container (20) each comprise at least one fastening element which are brought into engagement with one another to connect the two parts.

3. Packaging unit according to Claim 1 or 2, **characterized in that** the second container (20) is undetachably connected to the sealing cap (30), namely wherein the connection is configured so that it can be released by a user without the assistance of a tool and/or that it cannot be released non-destructively.

4. Packaging unit according to one of the preceding claims, **characterized in that** a circumferential groove (34) is formed on the base of the recess (33) into which the free end (25) of the ring (23) engages, for the case where the packaging unit (1) is configured so that the ring (23) formed integrally and concentrically on the bottom side (22) of the second container (20) is pressed with the recess (33) in order to form an interference fit between the second container (20) and the sealing cap (30).

5. Packaging unit according to one of the preceding claims, **characterized in that** a first bead (24) or a notch is formed at the free end (25) of the ring (23), which cooperates with a corresponding snap element formed in the circumferential groove (34) for the case where the packaging unit (1) is configured so that the ring (23) formed integrally and concentrically on the bottom side (22) of the second container (20) is snapped with the recess in order to form a snap connection between the second container (20) and the sealing cap (30).

6. Packaging element according to Claim 5, **characterized in that** for the case where the first bead (24) is formed on the free end (25) of the ring (23), the corresponding snap element is configured as a notch and, for the case where the circumferential notch is formed on the free end (25) of the ring (23), the corresponding snap element is configured as a second bead (35), wherein the snap elements are circumferentially configured.

7. Packaging unit according to one of the preceding claims, **characterized in that** the first container (10) is configured as a bottle.

8. Packaging unit according to one of the preceding claims, **characterized in that** the second container (20) is configured as a cup.

9. Packaging unit according to one of the preceding claims, **characterized in that** the second container (20) is made of transparent material and is sealed with a sealing film.

10. Packaging unit according to one of the preceding claims, **characterized in that** the free end of the shell part (31) of the sealing cap (30) is connected to a tamper-evident band (37) via predetermined breaking webs (38).

11. Packaging unit according to one of the preceding claims, **characterized in that** between the free end of the shell part (31) and the tamper-evident band (37), at least one retaining band (41) is arranged in certain regions, which is connected on the one hand to the shell part (31) via predetermined breaking webs (38) and on the other hand to the tamper-evident band (37) via predetermined breaking webs (38).

12. Packaging unit according to one of the preceding claims, **characterized in that** the container body (11) of the first container (10) and the second container (20), and the sealing cap (30) each have a cylindrically configured outer surface, wherein at least the second container (20) and the sealing cap (30) each have approximately the same outer diameter and the container body (11) has an outer diameter that is equal to or greater than the outer diameter of the sealing cap (30).

13. Packaging unit according to one of the preceding claims, **characterized in that** on the outer side of the sealing cap (30) and on the outer side of the second container (20) first and/or second outer ribs (27, 40) are formed respectively.

## Revendications

1. Unité d'emballage (1) présentant
- un premier récipient (10) destiné à recevoir des produits de remplissage fluides ou liquides avec un corps de récipient (11) et un orifice d'écoulement (12) formant un premier espace récepteur (13),
- un capuchon de fermeture (30) pour fermer l'ouverture de sortie (12) et
- un second récipient (20) destiné à recevoir des comprimés, des pilules ou des produits de remplissage de type pilules, formant un second espace récepteur (21),
le capuchon de fermeture (30) étant conçu comme un bouchon à visser, le capuchon de fermeture (30) et le second récipient (20) étant configurés pour être reliés entre eux de manière fixe en rotation, de sorte qu'un couple appliqué sur le second récipient (20) soit transféré au capuchon de fermeture (30),
le capuchon de fermeture (30) comportant une partie enveloppe (31) et une partie couvercle (32), et la partie couvercle (32) comportant une zone de réception configurée pour qu'au moins un élément de fixation du second récipient (20) s'engrène à l'intérieur de celui-ci,
la zone de réception étant formée par un renfoncement (33) disposé de manière concentrique par rapport à la partie enveloppe (31), **caractérisée en ce que** :
- un anneau (23) formé d'une seule pièce et de manière concentrique sur le côté fond (22) du second réservoir (20) est comprimé avec le renfoncement (33) pour établir un ajustement de serrage entre le second récipient (20) et le capuchon de fermeture (30), ou
- un anneau (23) formé d'une seule pièce et concentriquement sur le côté fond (22) du second récipient (20) est enclenché avec le renfoncement pour établir une liaison enfichable entre le second récipient (20) et le capuchon de fermeture (30) ou que,
- sur les parois latérales du renfoncement (33) sont formées des secondes nervures (39) qui correspondent aux premières nervures (26) de l'élément de fixation, ces premières nervures (26) étant disposées sur le côté extérieur d'une bague (23) formée de manière monobloc et concentrique sur le côté fond (22) du second récipient (20).

2. Unité d'emballage selon la revendication 1, **caractérisée en ce que**
le capuchon de fermeture (30) et le second récipient (20) sont fabriqués en deux parties distinctes, le capuchon de fermeture (30) et le second récipient (20) ayant chacun au moins un élément de fixation qui est mis en prise pour relier les deux parties entre elles.

3. Unité d'emballage selon les revendications 1 ou 2, **caractérisée en ce que**
le second récipient (20) est relié de manière indissociable au capuchon de fermeture (30), à savoir que la connexion est configurée pour ne pas pouvoir être desserrée par un utilisateur sans l'aide d'un outil et/ou pour ne pas être desserrée de manière destructive.

4. Unité d'emballage selon l'une des revendications précédentes,
**caractérisée en ce**
**qu'**est formée à la base du renfoncement (33) une rainure périphérique (34) dans laquelle s'engrène l'extrémité libre (25) de la bague (23) pour le cas où l'unité d'emballage (1) est configurée pour que la bague (23) formée en une seule pièce et de manière concentrique sur le côté fond (22) du second réservoir (20) soit comprimée avec le renfoncement (33) pour établir l'ajustement de serrage entre le second récipient (20) et le capuchon de fermeture (30).

5. Unité d'emballage selon l'une des revendications précédentes,
**caractérisée en ce que**,
à l'extrémité libre (25) de la bague (23), un premier renflement (24) ou une encoche est formé, qui interagit avec un élément d'engrènement correspondant formé dans la rainure périphérique (34) pour le cas où l'unité d'emballage (1) est configurée pour que la bague (23) formé en une seule pièce et concentriquement sur le côté fond (22) du second récipient (20) soit enclenchée dans le renfoncement pour établir la liaison enfichable entre le second récipient (20) et le capuchon de fermeture (30).

6. Unité d'emballage selon la revendication 5,
**caractérisée en ce que**
l'élément d'enclenchement correspondant, dans le cas où le premier renflement (24) est formé à l'extrémité libre (25) de la bague (23) sous forme d'encoche et dans le cas où l'encoche périphérique est formée à l'extrémité libre (25) de la bague (23), est réalisé sous forme d'un second renflement (35), les éléments d'engrènement étant réalisés tout autour.

7. Unité d'emballage selon l'une des revendications précédentes,
**caractérisée en ce que**
le premier récipient (10) est conçu sous forme de bouteille.

8. Unité d'emballage selon l'une des revendications précédentes,
**caractérisée en ce que**
le second récipient (20) est conçu sous forme de gobelet.

9. Unité d'emballage selon l'une des revendications précédentes,
**caractérisée en ce que**
le second récipient (20) est fabriqué en matériau transparent et fermé avec un film de scellage.

10. Unité d'emballage selon l'une des revendications précédentes,
**caractérisée en ce que**
l'extrémité libre de la partie enveloppe (31) du capuchon de fermeture (30) est reliée à une bande de garantie (37) par des bandes de rupture (38).

11. Unité d'emballage selon l'une des revendications précédentes,
**caractérisée en ce que**
entre l'extrémité libre de la partie enveloppe (31) et la bande de garantie (37), est disposée du moins par endroits au moins une bande de maintien (41), qui est reliée d'une part par des bandes de rupture (38) à la partie enveloppe (31) et d'autre part par des bandes de rupture (38) à la bande de garantie (37).

12. Unité d'emballage selon l'une des revendications précédentes,
**caractérisée en ce que**
le corps de récipient (11) du premier récipient (10) et le second récipient (20) ainsi que le capuchon de fermeture (30) présentent chacun une surface d'enveloppe de forme cylindrique, au moins le second récipient (20) et le capuchon de fermeture (30) ayant chacun approximativement le même diamètre extérieur et le corps du récipient (11) présentant un diamètre extérieur égal ou supérieur au diamètre extérieur du capuchon de fermeture (30).

13. Unité d'emballage selon l'une des revendications précédentes,
**caractérisée en ce que**,
sur l'extérieur du capuchon de fermeture (30) et sur l'extérieur du second récipient (20), des premières ou secondes nervures extérieures (27, 40) sont formées.
